# EUROPÄISCHE PATENTSCHRIFT

(11) **EP 1 411 397 B1**
(45) Veröffentlichungstag und Bekanntmachung des Hinweises auf die Patenterteilung: **25.03.2009**
(21) Anmeldenummer: 03018071.5
(22) Anmeldetag: 08.08.2003
(51) Int. Cl.: G03G 15/20

(54) **Verfahren und Vorrichtung zur Erwärmung von Bedruckstoff und/oder Toner**
Method and apparatus for heating copy medium and/or toner
Méthode et dispositif pour chauffage d'un support d'enregistrement et/ou de toner

(30) Priorität: 14.10.2002 DE 10247798; 31.07.2003 DE 10335024
(43) Veröffentlichungstag der Anmeldung: 21.04.2004
(73) Patentinhaber: Eastman Kodak Company, Rochester NY 14650-2201 (US)
(72) Erfinder: Behnke, Knut, 24110 Flintbek (DE); Morgenweck, Frank-Michael, 24111 Kiel (DE); Rohde, Domingo, 24111 Kiel (DE); Seimetz, Lars, 24239 Achterwehr (DE); Català-Civera, Jose Manuel, V46071 Valencia (ES)
(74) Vertreter: Weber, Etienne Nicolas

(56) Entgegenhaltungen:
- DE-A1- 10 145 005
- US-A- 4 435 072
- US-A- 5 278 375
- US-A1- 2002 088 799
- PATENT ABSTRACTS OF JAPAN Bd. 002, Nr. 103 (M-031), 24. August 1978 (1978-08-24) & JP 53 071340 A (HITACHI LTD), 24. Juni 1978 (1978-06-24)

## Beschreibung

Die Erfindung betrifft ein Verfahren zur Erwärmung von Bedruckstoff und / oder Toner, insbesondere in einer elektrofotographisch arbeitenden Druckmaschine, mit wenigstens einer mit wenigstens einem Hohlkammerresonator ausgebildeten, stehenden Mikrowelle, wobei der Bedruckstoff durch einen Spalt des Resonators geführt wird.

Des weiteren betrifft die Erfindung eine Vorrichtung zur Erwärmung von Bedruckstoff und / oder Toner, insbesondere in einer elektrofotographisch arbeitenden Druckmaschine, die wenigstens einen Resonator mit wenigstens einer Hohlkammer für von einem Mikrowellensender, einer Mikrowellenquelle oder einem Mikrowellengenerator ausgesandte Mikrowellen umfaßt, der wenigstens eine stehende Mikrowelle erzeugt und einen Spalt aufweist, durch den der Bedruckstoff hindurchführbar ist.

Ein Verfahren und eine Vorrichtung der vorgenannten Gattung ist aus der DE-A-101 45 005 bekannt. Dort werden für eine Fixierung eines Tonerbildes senkrecht zur Bedruckstoffebene angeordnete Resonatoren verwendet, die einander mit ihren Arbeitsbreiten überlappend in geeigneten Formationen über die Breite des Bedruckstoffes verteilt angeordnet sind, um diese Breite, die quer zur Führungs- oder Transportrichtung des Bedruckstoffes verläuft, lückenlos und vollständig erfassen und bearbeiten zu können. Wie insbesondere in der dortigen Figur 3 angedeutet ist, ist der Intensitätsverlauf des elektrischen Feldes Eₓ, der parallel zur Breitenerstreckung des Bedruckstoffes verläuft, trapezförmig und nahezu rechteckig gewünscht. Dies kann auch als Leistungsverlauf des Resonators in der entsprechenden x-Richtung angesehen werden.

Weiterhin ist eine Leistungsverteilung in einer Mikrowellenkammer zur Behandlung von Flachmaterial aus der US-5 278 375 bekannt.

Es ist grundsätzlich möglich, einen Resonator mit dem oder nahezu dem gewünschten Leistungsverlauf zu finden und auszuwählen. Insbesondere von der Steilheit der Trapezflanken des Profils des tatsächlich vorliegenden Feldstärkeoder Leistungsverlaufs des realen Resonators ist der notwendige Überlapp der Arbeitsbreiten aufeinander folgender Resonatoren abhängig. Gerade im Überlappungsbereich besteht die Gefahr, daß je nach Flankensteilheit und Überlappbreite der im Überlappungsbereich liegende Tonerstreifen zu stark oder zu schwach erwärmt wird. Ideal wäre daher ein präzise rechteckiger Feldverlauf mit unendlich großer Flankensteilheit, bei dem gar kein Überlappungsbereich notwendig wäre. Ein solches Profil des elektrischen Feldes ist aber technisch schwierig zu realisieren und anfällig gegen Ungenauigkeiten beim Bedruckstofftransport. Sollte die Transport- oder Führungsrichtung des Bedruckstoffes nicht genau parallel zur Längskante der Resonatoren sein, würden bei kleinem Überlapp Bereiche auf dem Bedruckstoff nicht oder nur wenig erwärmt werden und somit ein ungleichmäßiges Erwärmungs-, insbesondere Fixierergebnis, entstehen.

Somit kann also bei ungenauem Bedruckstofftransport eine flachere Flanke vorteilhaft sein. Die Homogenität der Erwärmung über die Breite des Bedruckstoffes wird dann besser erst und nur durch Staffelung und Überlappung der Arbeitsbereiche mehrerer Resonatoren im Zusammenspiel erreicht und ist dann unempfindlicher gegen die genannten Transportungenauigkeiten.

Des weiteren ist im Bereich des Resonators eine Kühleinrichtung angeordnet, die den Bedruckstoff so weit herunterkühlt, daß die Temperatur des Toners unterhalb seiner Glasübergangstemperatur liegt. Die Kühleinrichtung kann durch ihre Ausgestaltung das Erwärmungsverhalten des tonerbelegten Bedruckstoffes gerade im Überlappungsbereich von Resonatoren ungünstig beeinflussen. Wird beispielsweise Kühlluft in den Überlappungsbereich geblasen, und der Bedruckstoff in diesem Bereich stark gekühlt, so kann sich in diesem Bereich das Fixierergebnis verändern. Auch im Hinblick darauf, kann der Überlappungsbereich durch die Flankenverläufe der Feldstärkeverläufe der Resonatoren unempfindlicher gegen Beeinflussung gestaltet werden.

Nachteilig hingegen ist bei flacheren Flankenverläufen, daß Überlappungsbereiche breiter gewählt werden müssen und daher mehr oder breitere Resonatoren, die auch als Applikatoren angesprochen werden können, benötigt werden, um Toner über die ganze Breite des Bedruckstoffes zu fixieren.

Es ist daher beim Stand der Technik notwendig, das Profil des Leistungsverlaufes eines Resonators sinnvoll zu wählen, um zum Beispiel einerseits einen möglichst kleinen Überlapp und andererseits eine hohe Prozeßstabilität zu erzielen und zu gewährleisten.

Der Erfindung liegt die Aufgabe zugrunde, ein Verfahren bzw. eine Vorrichtung der eingangs genannten Gattung im Hinblick auf die im Vorhergehenden geschilderten Aspekte weiter zu verbessern.

Diese Aufgabe wird erfindungsgemäß in Verfahrenshinsicht durch die in Anspruch 1 angegebenen Merkmale gelöst. Die jeweilige Leistungsverteilung der vom jeweiligen Resonator applizierten Mikrowelle werden gezielt für den jeweiligen Bedarf selbst ausgeformt oder konfiguriert

Bei der erfindungsgemäßen Lösung wird also mit Vorteil der Leistungsverlauf bei dem ausgewählten Resonator für den jeweiligen Bedarf sozusagen speziell und individuell designed. Durch diese Ausformbarkeit wird eine größere Unabhängigkeit von der verbleibenden Willkür bei einer Auswahl eines Resonators erreicht, insbesondere auch im Hinblick auf die erfindungsgemäß gegebene Möglichkeit einer gewissen Standardisierung der Resonatoren einer Formation von Resonatoren für eine Fixiereinrichtung. Es erübrigt sich also die Bereitstellung eines größeren Sortimentes von Resonatoren mit überprüften, unterschiedlichen Leistungsverlaufscharakteriska und eine Auswahl des für den vorliegenden Bedarf geeigneten Resonators aus diesem Sortiment.

Dazu wird die Leistungskurve gedanklich in charakteristische Bereiche zerlegt und in gewisser Weise parametrisiert, wobei diesen Bereichen oder Parametern bevorzugt bestimmte Parameter des Resonators, die bei bevorzugten Weiterentwicklungen und Ausführungsformen eines erfindungsgemäßen Resonators entwickelt und bereitgestellt werden, zur Beeinflussung des Leistungsverlaufs zugeordnet werden. Dies wird im Zusammenhang mit den Merkmalen der Patentansprüche im Nachfolgenden näher dargelegt und erläutert.

Die Leistungsverteilung soll erfindungsgemäß bevorzugt als Funktion des Ortes eingestellt oder verändert werden, und zwar vorzugsweise in erster Linie über die Breite quer zur Richtung der Bedruckstofführung.

Die Leistungsverteilung als Funktion des Ortes kann in drei wesentliche Bereiche aufgeteilt werden. Die drei zu unterscheidenden Bereiche sind die zwei Bereiche die von der Wand zur Mitte hin eine stetig, nahezu linear wachsende Leistungsverteilung aufweisen (Flanken) zwischen denen sich ein dritter Bereich mit einer Leistungsverteilung befindet, die pauschal als gekrümmte Kurve beschrieben werden kann. Dabei kann diese Krümmung der Kurve positiv, negativ oder sehr klein sein. Im Weiteren wird dieser Kurvenverlauf als Trapezform bezeichnet. Es kann bevorzugt vorgesehen werden, daß die Steilheit der Flanken dieser U-Form eingestellt oder verändert wird.

Alternativ oder zusätzlich kann auch vorgesehen sein, daß die Leistungsverteilung als Funktion des Ortes im wesentlichen in Form eines Trapezes verläuft und daß die Krümmung des mittleren Basisbereiches dieser Form eingestellt oder verändert wird.

Als Idealfall kann es, wie schon weiter oben erläutert, wünschenswert sein, daß als Verlauf der Leistungsverteilung im wesentlichen etwa eine Rechteckform eingestellt wird.

Es kann aber durchaus auch für bestimmte Prozeßgegebenheiten sachgerecht und vorgesehen sein, daß die Leistungsverteilung als Funktion des Ortes asymmetrisch eingestellt wird. Dies wäre noch mehr dazu geeignet, gegebenenfalls eine homogene Erwärmung erst und nur durch ein Zusammenwirken mehrerer Resonatoren zu erzielen, als durch einfach flachere Flankenverläufe des Feldstärkeprofils.

Es wäre darüber hinaus auch im Einzelfall möglich und sachgerecht, das Leistungsprofil jeweils dynamisch, also zeitlich variiert, eventuell sogar in einem Prozeßverlauf, an den jeweils gerade herrschenden Bedarf anzupassen. Dies ist insbesondere möglich, weil erfindungsgemäß erkannt worden ist, daß eine sachgerechte Anpassung des Verlaufs der jeweiligen Leistungsverteilung in angemessener Weise durchaus mit relativ wenigen Parametern des Leistungsprofils und des zugehörigen Resonators zu ermöglichen ist.

Insbesondere sieht eine Weiterbildung des erfindungsgemäßen Verfahrens vor, daß wenigstens eine geometrische Größe des Resonators, zumindest relativ zu wenigstens einer anderen geometrischen Größe des Resonators, eingestellt oder verändert wird.

Ein erfindungsgemäßer Resonator wird also vorzugsweise über seine geometrischen Gegebenheiten parametrisiert, wozu in erfinderischer Weise derartige geeigneten geometrischen Gegebenheiten vorgeschlagen und zur Beeinflussung des Leistungsprofilverlaufs den Bereichen dieses Verlaufes zugeordnet werden.

Eine einfache erfindungsgemäße Lösung besteht schon darin, die Breite der Resonatorspalte also die lichte Höhe, durch die der Bedruckstoff geführt wird, zu verändern, um dadurch insbesondere die Flankensteilheit des Leistungsverlaufes zu verändern und einzustellen.

Eine erfindungsgemäße Vorrichtung der eingangs genannten Gattung zeichnet sich in selbständiger Lösung der gestellten Aufgabe durch die Merkmale des Anspruchs 11 aus.

Der dazu gehörige Erfindungsgedanke und die sich daraus ergebenden Vorteile sind bereits im Zusammenhang mit dem erfindungsgemäßen Verfahren sinngemäß erläutert worden, so daß an dieser Stelle eine Wiederholung vermieden werden soll.

Dies gilt auch für bevorzugte Weiterbildungen der erfindungsgemäßen Vorrichtung, die sich dadurch auszeichnen, daß die Leistungsverteilung als Funktion des Ortes voreingestellt oder einstellbar ist, vorzugsweise die Leistungsverteilung über die Breite quer zur Richtung der Bedruckstofführung voreingestellt oder einstellbar ist, wobei bevorzugt die Leistungsverteilung als Funktion des Ortes wie vorgehend beschrieben im wesentlichen trapez-förmig verläuft und die Steilheit der Flanken dieser Form voreingestellt oder einstellbar ist und / oder die Leistungsverteilung als Funktion des Ortes im wesentlichen in Form eines Trapezes verläuft und die Krümmung des mittleren Basisbereiches dieser Form voreingestellt oder einstellbar ist. Auch hierzu ist für den Idealfall bevorzugt vorgesehen, daß als Verlauf der Leistungsverteilung im wesentlichen etwa eine Rechteckform voreingestellt oder einstellbar ist.
Auch im Hinblick auf die erfindungsgemäße Vorrichtung kann aber alternativ vorgesehen sein, daß die Leistungsverteilung als Funktion des Ortes asymmetrisch voreingestellt oder einstellbar ist und / oder daß die Leistungsverteilung zeitlich bzw. dynamisch variierbar ist.

Nach einer Weiterbildung der erfindungsgemäßen Vorrichtung ist ermöglicht, daß wenigstens eine geometrische Größe des Resonators, zumindest relativ zu wenigstens einer anderen geometrischen Größe des Resonators, voreingestellt oder einstellbar ist, um den Verlauf der Leistungsverteilung des Resonators in gewünschter Weise und in gewünschtem Maße zu verändern oder einzustellen.

In einem einfachen Fall kann hierzu, wie ebenfalls schon im Zusammenhang mit dem erfindungsgemäßen Verfahren erwähnt, die Breite des Spaltes des Resonators voreingestellt oder einstellbar sein.

Genauere Einstellungen des Verlaufes der Leistungsverteilung sind aber erfindungsgemäß durch eine komplexere Geometrie oder Architektur der Hohlkammer des Resonators und ihre Veränderbarkeit erzielbar.

Der erfindungsgemäße Resonator zeichnet sich dadurch aus, daß die der Mikrowellenwelleneintrittsseite abgewandte Endfläche des Resonators durch eine Kammerdecke verschlossen ist, die eine Vertiefung aufweist, welche eine Erstreckung in Richtung parallel zur Führungsrichtung des Bedruckstoffes hat, wobei bevorzugt die Vertiefung sich etwa in Form eines Grabens in der Decke von einer Kammerwand bis zur anderen erstreckt.

Dazu ist erfindungsgemäß vorzugsweise vorgesehen, daß die Tiefe der Vertiefung voreingestellt oder einstellbar ist und / oder daß die Breite eines Randes oder mehrerer Ränder der Vertiefung quer zur Richtung der Führung des Bedruckstoffes voreingestellt oder einstellbar ist oder sind. Durch die Einstellung dieser geometrischen Längen im Bereich der Decke des Resonators kann die Krümmung des mittleren Basisbereiches des im wesentlichen trapezförmigen Verlaufes der Leistungsverteilung beeinflußt und eingestellt werden.

Eine andere Weiterbildung der Erfindung zeichnet sich dadurch aus, daß der vom Mikrowelleneintritt in die Hohlkammer gesehen jenseitig vom Spalt angeordnete Hohlkammerbereich wenigstens einen einwärts in die Hohlkammer gerichteten Kragenrand als Begrenzungsflächenabschnitt für den Spalt aufweist und / oder daß der vom Mikrowelleneintritt in die Hohlkammer gesehen diesseitig vom Spalt angeordnete Hohlkammerbereich wenigstens einen einwärts in die Hohlkammer gerichteten Kragenrand als Begrenzungsflächenabschnitt für den Spalt aufweist. Dieser Kragenrand kann vorteilhaft so ausgeführt werden, daß der Kragenrand nur an den Begrenzungsflächen vorliegt, die parallel zur Transportrichtung des Bedrucktstoffs liegt.

Durch Einstellung dieser geometrischen Längen, nämlich indem bevorzugt die Breite eines Kragenrandes oder mehrerer Kragenränder quer zur Richtung der Führung des Bedruckstoffes voreingestellt oder einstellbar ist oder sind, wobei alle genannten Kragenrandbreiten bevorzugt gleich eingestellt werden, läßt sich die Flankensteilheit des Verlaufes der Leistungsverteilung beeinflussen und vorgeben.

Dies ist alternativ oder in Kombination damit erfindungsgemäß auch durch eine weitere Weiterbildung der Erfindung möglich, die sich dadurch auszeichnet, daß der vom Mikrowelleneintritt in die Hohlkammer gesehen diesseitig vom Spalt angeordnete Hohlkammerbereich wenigstens einen die Hohlkammer wenigstens teilweise in Kammerbereiche teilenden Trennwandabschnitt aufweist, der parallel zur Führungsrichtung des Bedruckstoffes verläuft, wobei bevorzugt der Trennwandabschnitt wenigstens an einer Seite eine parallel zur Führungsebene des Bedruckstoffes durch den Spalt orientierte Blende (oder zumindest einen fragmentarisch als Blendenbegrenzung fungierenden, abragenden Balkon) aufweist und vorzugsweise der Abstand der Blende (oder des Balkons) von der zum Spalt weisenden Kante des Trennwandabschnittes voreingestellt oder einstellbar ist oder sind, um die genannte Krümmung des Verlaufes der Leistungsverteilung des Resonators zu beeinflussen.

Da erfindungsgemäß bevorzugt der der Mikrowellenquelle zugewandte Teil des Resonators durch wenigstens einen Trennwandabschnitt in wenigstens zwei Hohlkammerbereiche geteilt ist, kann zudem nach einer weiteren Weiterbildung der Erfindung vorgesehen sein, daß an die Kammerbereiche jeweils eine separate Mikrowellenquelle angeschlossen ist oder daß an die Kammerbereiche eine gemeinsame Mikrowellenquelle angeschlossen ist, die zur Versorgung der Kammerbereiche über einen Leistungsaufteiler (Powersplitter) verfügt.

Die gemeinsame Mikrowellenquelle mit dem Powersplitter, der die Kammerbereiche mittels Aufspaltung der Mikrowellenquellenleistung versorgt, ist insofern die sicherere Lösung, als so sichergestellt ist, daß beide Kammerbereiche mit der genau gleichen Mikrowellenfrequenz versorgt werden. Dies ist z.B. bei einem breiten TE101- Resonator wichtig, der vorzugsweise erfindungsgemäß als Applikator verwendet wird.

Die Erfindung wird anhand von Graphiken und Ausführungsbeispielen von erfindungsgemäßen Resonatoren in der Zeichnung beispielhaft dargestellt und erläutert, wobei sich aus der Zeichnung weitere erfinderische Merkmale ergeben können, aber die Erfindung auf die zeichnerisch dargestellten Beispiele nicht in ihrem Umfange beschränkt sein soll. Es zeigen:
- Fig. 1: eine schematische Draufsicht auf zwei beispielhaft in Transportrichtung hintereinander gestaffelt angeordneter Resonatoren in an sich bekannter Weise,
- Fig. 2: ein sich mit den beiden Resonatoren aus Fig. 1 ergebendes, beispielhaftes Temperaturprofil in an sich bekannter Weise,
- Fig. 3a: einen Schnitt durch einen erfindungsgemäßen Resonator quer zur Führungsrichtung des Bedruckstoffes und mit Blickrichtung in die Führungsrichtung,
- Fig. 3b: einen Schnitt durch den Resonator gemäß Fig. 3a quer zur Schnittebene In Fig. 3a,
- Fig. 4: beispielhafte Verläufe der Leistungsverteilung eines Resonators gemäß Fig. 3a und 3b als Funktion des Ortes und bei Abmessungen des Resonators gemäß Tabelle 2,
- Fig. 5: ein Leistungsverlauf ähnlich wie in Fig. 4, hier speziell in möglichst rechteckiger Form mit Abmessungen des Resonators gemäß Tabelle 3,
- Fig. 6: ein schematischer Schnitt durch einen einfachen, an sich bekannten Hohlkammerresonator mit Abmessungen gemäß Tabelle 4 zur Verdeutlichung und Erklärung der Effekte bei erfindungsgemäßer Veränderung der Breite bzw. Höhe eines den Resonator teilenden Spaltes im Zusammenhang mit Fig. 7,
- Fig. 7: beispielhafte Verläufe von Leistungsverteilungen als Funktion des Ortes bei Änderung der Spaltbreite des Resonators gemäß Fig. 6 und
- Fig. 8: einen Schnitt durch einen Leistungsverteiler, passend zur Schnittansicht des Resonators gemäß Fig. 3a,
- Fig. 9: einen Schnitt durch einen Resonator mit breiterer Wechselwirkungszone,
- Fig. 10: beispielhaft einen Verlauf von Leistungsverteilung als Funktion des Ortes und
- Fig. 11: einen zum breiteren Resonator optimierten Leistungsverteiler.

Fig. 1 zeigt eine schematische Draufsicht auf zwei beispielhaft in Transportrichtung hintereinander gestaffelt angeordneter Resonatoren 1 und 2 in an sich bekannter Weise.

Die einfache Darstellung soll nur verdeutlichen, daß es bei derartig gestaffelten Resonatoren einen Überlappbereich gibt, in dem beide Resonatoren den Bedruckstoff, dessen Transportrichtung durch die Resonatoren mit einem langgestreckten Pfeil angedeutet ist, bearbeiten.

Fig. 2 zeigt in einem Diagramm als Funktion des quer zur Transportrichtung des Bedruckstoffes gemessenen Ortes Temperaturprofile, und zwar gestrichelt das Temperaturprofil, das von dem ersten Resonator 1 allein erzeugt wird, strichpunktiert das Temperaturprofil, daß von dem zweiten Resonator 2 allein erzeugt wird und durchgezogen das Temperaturprofil, das von beiden Resonatoren 1 und 2 gemeinsam erzeugt wird. Der eigentliche Überlapp der Temperaturprofile der beiden Resonatoren 1 und 2 ist in der Fig. 1 aus Maßstabsgründen nicht erkennbar, da sich die Temperaturprofile erst unterhalb der gewählten Ortsachse des Koordinatenkreuzes, die bei einem Temperaturwert von etwa 80° C gezeichnet worden ist, statt bei 0° C, kreuzen, nämlich bei etwa 55° C. Die Fig. 1 zeigt also nur die Spitze der Temperaturprofile. Es ist aber erkennbar, daß in dem Überlappungsbereich der Resonatoren 1 und 2 leider kein etwa waagerecht verlaufender Temperaturprofilabschnitt erzeugt wird, sondern sich eine Temperaturspitze ausbildet. Die Addition der beiden Einzelprofile führt in dieser Spitze zu etwa 112° C, also dem doppelten Temperaturwert des Kreuzungspunkte der Einzelprofile, und nicht zu etwa 105° C wie die Scheitelpunkte der Einzelprofile. An dieser Stelle wird daher der Bedruckstoff durch die erhöhte Temperatur zusätzlich belastet.

Erfindungsgemäß wird eine Möglichkeit der optimierteren Einstellung der Temperaturprofile aufgezeigt. Insbesondere ist es wünschenswert, das Profil des elektrischen Feldes quer zur Führungs- und Transportrichtung des Bedruckstoffes gezielt beeinflussen zu können.

Als ein mögliches Ausführungsbeispiel für einen erfindungsgemäßen Resonator wird ein TE101-Applikator vorgeschlagen, wie er in den Fig. 3a und b näher dargestellt ist, und zwar in Fig. 3 a in einem Schnitt mit Blickrichtung in Führungsrichtung des Bedruckstoffes und in Fig. 3b in einem Schnitt mit der Schnittebene in Führungsrichtung des Bedruckstoffes entlang der in Fig. 3a mit IIIb bezeichneten, strichpunktierten Linie.

Der in den Fig. 3a und b dargestellte Resonator ist in zwei Teile, einen oberen Teil 1 und einen unteren Teil 2 geteilt, zwischen denen ein Spalt 3 besteht, durch den der Bedruckstoff zur Erwärmung geführt wird.

Die Einspeisung der Mikrowellenenergie in den Resonator erfolgt von unten durch zwei Öffnungen 4 mit zwei Mikrowellenquellen gleicher Frequenz oder mit einer Mikrowellenquelle, die an beide Öffnungen 4 angeschlossen wird und ihre Energie über einen sogenannten Powersplitter auf beide Kammerbereiche 5 des Resonators verteilt, in die der vom Mikrowelleneintritt in die Hohlkammer gesehen diesseitig vom Spalt 3 angeordnete Hohlkammerbereich durch wenigstens einen Trennwandabschnitt 6 wenigstens teilweise geteilt ist und der parallel zur Führungsrichtung des Bedruckstoffes verläuft. Der Trennwandabschnitt 6 weist wenigstens an einer Seite einen parallel zur Führungsebene des Bedruckstoffes durch den Spalt 3 orientierten, abragenden "Balkon 7" auf, der vorzugsweise jeweils Teil einer eine Blendenöffnung 8 für den Eintritt der Mikrowellenenergie freilassenden Blende 9 ist. Tatsächlich besteht die Ebene der mit 9, 8 und 7 bezeichneten Teile aus einem Teil (Blech) mit einem Loch (Blende), die an dieser Stelle gehalten (eingeklemmt) wird. Der Teil unterhalb dieser Ebene gehört schon zum Powersplitter. Der Abstand des Balkons 7 oder der Balkone 7 bzw. der Blenden 9 von der zum Spalt 3 weisenden Kante 10 des Trennwandabschnittes 6 ist mit G bezeichnet und in seinem Maß voreingestellt oder einstellbar.

Weiter ist zu erkennen, daß die der Mikrowellenwelleneintrittsseite abgewandte Endfläche des Resonators durch eine Kammerdecke 11 verschlossen ist, die scheinbar eine Vertiefung 12 aufweist, welche eine Erstreckung in Richtung parallel zur Führungsrichtung des Bedruckstoffes hat, wobei sich die Vertiefung etwa in Form eines Grabens in der Decke 11 von einer Kammerwand 13 bis zur anderen erstreckt. In Wirklichkeit werden in den Resonator Teile mit den Maßen I und J eingeschraubt und nicht eine Decke mit einer Vertiefung gefertigt. Die Tiefe J der "Vertiefung 12" ist voreingestellt oder einstellbar, ebenso wie die Breite I eines Randes oder mehrerer Ränder der Vertiefung 12 quer zur Richtung der Führung des Bedruckstoffes voreingestellt oder einstellbar ist oder sind.

Des weiteren ist vorgesehen, daß der vom Mikrowelleneintritt in die Hohlkammer gesehen jenseitig vom Spalt 3 angeordnete Hohlkammerbereich des Resonatorteiles 1 wenigstens einen einwärts in die Hohlkammer gerichteten Kragenrand als Begrenzungsflächenabschnitt für den Spalt 3 aufweist und / oder daß der vom Mikrowelleneintritt in die Hohlkammer gesehen diesseitig vom Spalt angeordnete Hohlkammerbereich des Resonatorteiles 2 wenigstens einen einwärts in die Hohlkammer gerichteten Kragenrand als Begrenzungsflächenabschnitt für den Spalt 3 aufweist, wobei'alle genannten Kragenränder daß Maß H haben, welches voreingestellt oder einstellbar ist.

Weitere Maßbezeichnung A, B, C D, E sind in den Figuren 3 a oder b angegeben, wobei A das Maß des Abstandes zwischen Blende 9 und Spalt 3 ist, B die Höhe des Spaltes 3 selbst ist, C der Abstand zwischen dem Spalt 3 und der Innenfläche der Vertiefung 12 ist, D der Abstand der Mittelachse des Resonator (strichpunktierte Linie IIIb) von der Innenseite einer Kammerwandung 13 ist und E das Innenmaß (Länge) der Hohlkammer des Resonators ist.

Unter Verwendung dieser genannten Maßbezeichnungen ist eine bevorzugte Ausführungsform des erfindungsgemäßen Resonators mit den Maßen aus der nachfolgenden Tabelle 1 zu bemaßen.

**Tabelle 1:**

| | |
|---|---|
| A | 37 mm |
| B | 6 mm |
| C | 35 mm |
| D | 50 mm |
| E | 92 mm |
| G | 0-10 mm |
| H | 0-10 mm |
| I | 0-50 mm |
| J | 0-20 mm |

Bei dieser erfindungsgemäßen Bauform des Resonators kann über die Größe H die Steilheit der Flanken des Verlaufs einer Leistungsverteilung verändert werden und über die Größen I und J kann die Krümmung des Leistungsverlaufes in seinem mittleren Bereich beeinflußt werden. Dies wird anhand der Fig. 4 näher veranschaulicht und erläutert.

Die Fig. 4 zeigt in einer Graphik die Veränderung des Profils der Leistungsverteilung des Resonators gem. Fig. 3 als Funktion des Ortes quer zur Führungsrichtung des Bedruckstoffes, also in derselben Blickrichtung wie Fig. 3a, auf einer normierten Skala. Dargestellt sind beispielhaft eine dicke, durchgezogene Linie, eine gestrichelte Linie und eine punktierte Linie.

Es ist in Fig. 4 zu erkennen, daß die Steilheit der Flanken in etwa gleich bleibt, auch wenn die Flanken bis zu unterschiedlichen normierten Werten reichen. Die Kurven unterscheiden sich in der Krümmung der Kurve zwischen den Flanken. Die Krümmung der Kurve ändert sich von stark negativ über leicht negativ bis zu einer leicht positiven Krümmung.

Das Verlaufsprofil ändert sich dabei indem das Maß I des Resonators aus Figur 3 gemäß der nachfolgenden Tabelle 2 geändert wird.

**Tabelle 2:**

| Abmessungen des Resonators (mm) | H | I | J | Linienstil |
|---|---|---|---|---|
| | 2 | 5 | 15 | Punkte |
| | 2 | 10 | 15 | Gestrichelt |
| | 2 | 25 | 15 | Dicke Linie |

Man kann aus den auf diese oder ähnliche Weise zu erzielenden Profilen gemäß den Prozeßanforderungen oder Randbedingungen, die vorliegen oder gewünscht sind, jeweils ein optimiertes Profil auswählen und einstellen.

Fig. 5 zeigt nach Art der Figur 4 einen nahezu perfekten rechteckigen Verlauf einer Leistungsverteilung eines Resonators gemäß Fig. 3. Dieser Speziallfall wird mit der Bemaßung des Resonators mit den Werten aus der nachfolgenden Tabelle 3 erreicht.

**Tabelle 3:**

| | |
|---|---|
| A | 37 mm |
| B | 6 mm |
| C | 35 mm |
| D | 50 mm |
| E | 92 mm |
| F | 0.1 mm |
| G | 10 mm |
| H | 2 mm |
| I | 6 mm |
| J | 17 mm |

Eine prinzipiell zusätzliche oder alternative Möglichkeit der Beeinflussung des Profils einer Leistungsverteilung eines Resonators in erfindungsgemäßer Weise wird anhand der Fig. 6 und 7 erläutert.

Fig. 6 zeigt eine schematische Schnittansicht eines an sich bekannten, einfachen Hohlkammerresonators in der Blickrichtung und nach Art der Darstellung der Fig. 3a. Der in Fig. 6 dargestellte Resonators besteht wiederum aus zwei Teilen 1 und 2, die durch einen Spalt 3 zur Durchführung des Bedruckstoffes voneinander getrennt sind. Eine Mikrowellenquelle kann von unten an eine Blendenöffnung 8 angeschlossen werden.

Dabei bezeichnen in der Fig. 6 N die Breite des Resonators quer zur Führungsrichtung des Bedruckstoffes, M die Höhe des Teiles 1, K die Höhe des Teiles 2 und L die Höhe des Spaltes. Das Leistungsverteilungsprofil dieses Resonators kann nun durch Variation der Spalthöhe L beeinflußt werden. Werden Maße K, L, M und N beispielsweise gemäß der nachfolgenden Tabelle 4 gewählt bzw. verändert, so ergeben sich Variationen des genannten Profils gemäß Fig. 7 nach Art der Darstellung der Figuren 4 und 5.

**Tabelle 4:**

| | |
|---|---|
| K | 37 mm |
| L | 1-10 mm |
| M | 35 mm |
| N | 52 mm |

In Fig. 7 sind beispielhaft die Profilverläufe mit einer strichpunktierten Linie, einer gestrichelten Linie und einer durchgezogenen Linie für Spalthöhen bzw. -breiten L gleich 10 mm, gleich 5 mm oder gleich 1,5 mm und den übrigen Maßen aus Tabelle 4 gezeigt.

Es ist erkennbar, daß das Profil der Leistungsverteilung durch die zunehmende Spaltbreite L immer stärker verrundet. Durch diese Maßnahme kann somit ebenfalls das gewünschte Profil unter Berücksichtigung der Randbedingungen, wie z. B. Genauigkeit des Pfades für den Bedruckstoff und Kühlung, eingestellt werden. Die erhöhte Leckstrahlung, die sich durch Verbreiterung des Spaltes 3 einstellt, kann durch eine auf die jeweilige Spaltbreite abgestimmte Filterstruktur kompensiert werden. Bei den beiden äußersten Resonatoren einer Formation von Resonatoren kann diese Filterstruktur dadurch ersetzt werden, daß der Spalt 3 mit einer Metallplatte seitlich verschlossen wird.

Auch für die Auslegung der Spaltbreite kann das Profil der Leistungsverteilung eine asymmetrische Form annehmen. Vorstellbar ist zum Beispiel eine senkrecht zur Transportrichtung des Bedruckstoffs kontinuierlich veränderte Spaltbreite, so daß das Profil auf der Seite mit der größeren Spaltbreite entsprechend flacher verläuft als das Profil auf der Seite mit der kleineren Spaltbreite. Dies kann soweit geführt werden, daß der im Pfad für den Bedruckstoff außen positionierte Resonator auf der äußeren Seite komplett geschlossen ist, was vorteilhaft sowohl für eine geringere Abstrahlung nach außen hin als auch für einen steileren Profilanstieg auf der geschlossenen Seite ist.

Weitere Möglichkeiten, die Flanke des Profils zu beeinflussen sind bei den erfindungsgemäß verwendeten Resonatoren:
- Verdrehen des Applikators in der Papierebene. In Prozeßrichtung ist das Profil des elektrischen Feldes im Resonator in etwa eine halbe Sinusschwingung. Daher würde das Erwärmungsprofil eines Resonators mit Rechteckprofil sich bei einer Drehung an den Flanken immer mehr abflachen.
- Es ist auch denkbar zwei Resonatoren mit unterschiedlicher Breite hintereinander anzuordnen, so daß sich zwei unterschiedlich erwärmte Bereiche ergeben.
- Einführung einer beweglichen, nicht absorbierenden dielektrischen Last (z.B. aus PTFE [Polytetrafluorethylen]). Diese Last führt zu einer Veränderung der Feldverteilung in ihrer unmittelbaren Nähe. Wird diese Last nun in die Nähe des Spalts 3 gebracht, so kann das Feldprofil ebenfalls verändert werden.

Ein wesentlicher Aspekt der Abmaße ist die Breite der Resonatoren. Ist eine bestimmte maximale Bedruckstoffbreite für den Fixierer gefordert, kann die Breite der einzelnen Resonatoren unter Berücksichtigung verschiedener Randbedingungen frei gewählt werden.

Diese Randbedingungen sind:
1. Breite des Bedruckstoffes
2. Anzahl der Resonatoren
3. Breite des Überlapps

Dabei spielt die Anordnung der Resonatoren entlang und quer zur Transportrichtung für den Bedruckstoff nahezu keine Rolle.

Wichtig bei der Verkopplung mehrer TE101 Elemente ist, daß die Frequenz der Mikrowellenquellen, die diese Resonatoren speisen, gleich ist. Die beste Lösung ist, die Leistung der Mikrowellenquelle über einen sogenannten "Powersplitter" in die Resonatoren einzuspeisen.

Die Schnittansicht eines solchen Powersplitters ist beispielhaft passend zu dem Resonator gemäß Fig. 3a in Fig. 8 angedeutet, an den der dargestellte Powersplitter von unten im Bereich der Öffnungen 4 angesetzt wird. Die Mikrowellenquelle selbst wird wiederum unten an dem Powersplitter angesetzt.

Dabei kennzeichnen Bemaßungen O, P und Q Höhenabschnitte des Powersplitters, die zum Beispiel gemäß der nachfolgenden Tabelle 5 bemaßt sein können.

**Tabelle 5:**

| | |
|---|---|
| O | 30 mm |
| P | 30 mm |
| Q | 30 mm |

Selbstverständlich können die Abmaße auch variiert werden.

Bei einem einfachen Resonator, zum Beispiel gemäß Fig. 6, ist die maximale Breite N durch die TE101-Mode begrenzt. Bei zu großer Breite sind andere Moden ausbreitungsfähig und das Erwärmungsprofil wird nicht mehr eingehalten und nimmt unvorteilhafte Formen an. Daher müssen bei wachsender Breite andere konstruktive Maßnahmen ergriffen werden, um die TE101-Mode weiterhin im Resonator aufrecht zu erhalten.

Eine Ausführungsform für eine größere Breite ist gemäß der Fig. 3 möglich. Dabei sind zwei TE101 Resonatoren-Hohlkammerbereiche 5 über eine große mittlere Öffnung oberhalb der Trennwand 6 miteinander gekoppelt. Die Breite der einzelnen Resonatoren entspricht dem gekennzeichneten Parameter D. Eine Ausführungen mit noch größerer Breite der TE 101 Resonatoren-Hohlkammerbereiche ist in Fig. 9 dargestellt. Es ist zu sehen, daß hier vier Bereiche der Breite D miteinander verbunden sind. Bei richtiger Wahl der geometrischen Abmessungen kann die Leistungsverteilung analog zum vorher Beschriebenen eingestellt werden.

Exemplarisch ist in Fig. 10 eine Leistungsverteilung dargestellt, die mit folgenden Abmessungen gemäß der Tabelle 6 erreicht werden kann:

**Tabelle 6:**

| | |
|---|---|
| A | 35 mm |
| B | 15 mm |
| C | 33 mm |
| D | 49.5 mm |
| E | 92 mm |
| G | 6 mm |
| H | 4.5 mm |
| I | 6 mm |
| J | 17 mm |

Wird als Leistungsquelle nur eine Mikrowellenquelle verwendet muss zusätzlich zur geometrischen Optimierung eine Anpassung des Leistungsverteilers (Powersplitter) erfolgen, damit an den jeweiligen Blendenöffnungen die gleiche Leistung zur Verfügung steht. Beispielhaft sei für den in Fig. 9 gezeigten Resonator der Powersplitter in Fig. 11 genannt. Dieser Powersplitter hat folgende Abmaße gemäß Tabelle 7:

**Tabelle 7:**

| | |
|---|---|
| L | 58 mm |
| I' | 28 mm |
| Lms1 | 28.8 mm |
| Lms2 | 35 mm |
| Lms3 | 32.5 mm |
| Lms4 | 25 mm |

Weiterführend ist es möglich noch größere Breiten zu erreichen, indem weitere Resonatoren der Breite D anfügt werden und diese ebenfalls über die genannte größere Öffnung aneinandergekoppelt und miteinander kombiniert sind. Grundsätzlich muß die Breite in Transportrichtung des Bedruckstoffes aber nicht konstant gehalten werden, sondern kann in dieser Richtung variieren und so vorteilhafte Erwärmungsprofile schaffen.

Bei einer Mehrzahl von Resonatoren kann die Breite der verschiedenen Resonatoren auch unterschiedlich gewählt werden. Eine gute Anordnung ergibt sich, wenn bei unterschiedlichen Bedruckstoffbreiten die seitliche Kante des Bedruckstoffs immer nur durch einen Resonator transportiert wird, auch wenn die Position der Kante jeweils unterschiedlich ist.

Aus prozeßtechnischen Erwägungen, kann es vorteilhaft sein, die Länge des Resonators in Transportrichtung zu verändern. Dieses kann einerseits eine Reduzierung der Baulänge sein, als auch andererseits eine Verlängerung, um die Wechselwirkungsstrecke des Fusing- bzw. Fixierprozesses zu erhöhen. Beim Verändern der Länge eines Resonators (E), sind aufgrund der elektrischen Randbedingungen Änderungen in der Höhe des Resonators vorzunehmen (A+B+C). Diese Zusammenhänge sind an sich prinzipiell bekannt und ergeben sich bei einem TE 101 - Resonator aus der Formel:${f}_{r} = \frac{1}{2 ⁢ π ⁢ \sqrt{{μ}_{0} ⁢ {ε}_{0}}} ⁢ \sqrt{{\left(\frac{π}{E}\right)}^{2} + {\left(\frac{π}{A + B + C}\right)}^{2}}$ (mit µ₀ und ε₀ als Induktions- und Influenzkonstanten und π als Kreiszahl)

fᵣ ist bei diesen Veränderungen konstant zu halten. Dadurch ergibt sich bei einer Änderung der Länge (E) automatisch eine Änderung der Höhe (A+B+C). Geeignete Größen des Parameters E liegen zwischen 30 und 200mm, bevorzugt im Bereich zwischen 60 und 100mm.

## Patentansprüche

1. Verfahren zur Erwärmung von Bedruckstoff , insbesondere mit Toner und insbesondere in einer elektrofotographisch arbeitenden Druckmaschine, mit wenigstens einer mit wenigstens einem Hohlkammerresonator (1,2) ausgebildeten, stehenden Mikrowelle, wobei der Bedruckstoff durch einen Spalt des Resonators geführt wird, und wobei die Leistungsverteilung der vom Resonator applizierten Mikrowelle gezielt für den jeweiligen Bedarf ausgeformt oder konfiguriert wird,
**dadurch gekennzeichnet,**
**dass** die der Mikrowelleneintrittsseite (4) abgewandte Endfläche des Resonators durch eine Kammerdecke (11) verschlossen ist, die eine Vertiefung (12) aufweist, welche eine Erstreckung in Richtung parallel zur Führungsrichtung des Bedruckstoffes hat und dass die Tiefe der Vertiefung oder die Breite (I) eines Randes oder mehrerer Ränder der Vertiefung quer zur Richtung der Führung des Bedruckstoffes, eingestellt werden.

2. Verfahren nach Anspruch 1, **dadurch gekennzeichnet, dass** die Leistungsverteilung als Funktion des Ortes eingestellt oder verändert wird.

3. Verfahren nach Anspruch 2, **dadurch gekennzeichnet, dass** die Leistungsverteilung über die Breite quer zur Richtung der Bedruckstofführung eingestellt oder verändert wird.

4. Verfahren nach Anspruch 2 oder 3, **dadurch gekennzeichnet, dass** die Leistungsverteilung als Funktion des Ortes im wesentlichen in drei Bereiche eingeteilt wird, nämlich in zwei Bereiche von einer Wand des Resonators zur Mitte hin, in denen die Leistung stetig zunimmt (Flanke) und zwischen denen ein Bereich liegt, dessen Form einer mehr oder weniger gekrümmten Kurve folgt, derart, daß sich im wesentlichen eine Trapez-Form ergibt, und dass die Steilheit der Flanken eingestellt oder verändert wird.

5. Verfahren nach einem der Ansprüche 2 bis 4, **dadurch gekennzeichnet, dass** die Leistungsverteilung als Funktion des Ortes im wesentlichen in Form eines Trapez verläuft und dass die Krümmung des mittleren Basisbereiches dieses Trapez eingestellt oder verändert wird, insbesondere in ihrer positiven (konvexen) oder negativen (konkaven) Krümmung oder für ein Fehlen einer solchen Krümmung (Verflachung)

6. Verfahren nach Anspruch 4 und 5, **dadurch gekennzeichnet, dass** als Verlauf der Leistungsverteilung im wesentlichen etwa eine Rechteckform (Π-Form) eingestellt wird.

7. Verfahren nach Anspruch 2 oder 3, **dadurch gekennzeichnet, dass** die Leistungsverteilung als Funktion des Ortes asymmetrisch zur Mittelachse eingestellt wird.

8. Verfahren nach einem oder mehreren der vorhergehenden Ansprüche, **dadurch gekennzeichnet, dass** die Leistungsverteilung zeitlich variiert wird.

9. Verfahren nach einem oder mehreren der vorhergehenden Ansprüche, **dadurch gekennzeichnet, dass** wenigstens eine geometrische Größe des Resonators, zumindest relativ zu wenigstens einer anderen geometrischen Größe des Resonators, eingestellt oder verändert wird.

10. Verfahren nach Anspruch 9, **dadurch gekennzeichnet, dass** die Breite des Spaltes des Resonators eingestellt oder verändert wird.

11. Vorrichtung zur Erwärmung von Bedruckstoff, insbesondere mit Toner und insbesondere in einer elektrofotographisch arbeitenden Druckmaschine, die wenigstens einen Resonator mit wenigstens einer Hohlkammer (1,2) für von einem Mikrowellensender, einer Mikrowellenquelle oder einem Mikrowellengenerator ausgesandte Mikrowellen umfaßt, der wenigstens eine stehende Mikrowelle erzeugt und einen Spalt aufweist, durch den der Bedruckstoff hindurchführbar ist,
wobei der Resonator für eine gezielt für den jeweiligen Bedarf vorgegebene und eingestellte Leistungsverteilung der vom Resonator applizierten Mikrowelle konzeptioniert und konfiguriert ist,
**dadurch gekennzeichnet,**
**dass** die der Mikrowelleneintrittsseite (4) abgewandte Endfläche des Resonators durch eine Kammerdecke (11) verschlossen ist, die eine Vertiefung (12) aufweist, welche eine Erstreckung in Richtung parallel zur Führungsrichtung des Bedruckstoffes hat.

12. Vorrichtung nach Anspruch 11, **dadurch gekennzeichnet, dass** die Leistungsverteilung als Funktion des Ortes voreingestellt oder einstellbar ist.

13. Vorrichtung nach Anspruch 12, **dadurch gekennzeichnet, dass** die Leistungsverteilung über die Breite quer zur Richtung der Bedruckstofführung voreingestellt oder einstellbar ist.

14. Vorrichtung nach Anspruch 11 oder 12, **dadurch gekennzeichnet, dass** die Leistungsverteilung als Funktion des Ortes in drei Bereiche eingeteilt ist, nämlich in zwei Bereiche von einer Wand des
Resonators zur Mitte hin, in denen die Leistung stetig zunimmt (Flanke) und zwischen denen ein Bereich liegt, dessen Form einer mehr oder weniger gekrümmten Kurve folgt , derart, daß sich im wesentlichen eine Trapez-Form ergibt, und daß die Steilheit der Flanken dieser Form voreingestellt oder einstellbar ist.

15. Vorrichtung nach einem der Ansprüche 11 bis 13, **dadurch gekennzeichnet, dass** die Leistungsverteilung als Funktion des Ortes im wesentlichen in Form eines Trapezes verläuft und dass die Krümmung des mittleren Basisbereiches dieser Form, insbesondere als negative oder positive Krümmung oder Verflachung, voreingestellt oder einstellbar ist.

16. Vorrichtung nach Anspruch 14 und 15, **dadurch gekennzeichnet, dass** als Verlauf der Leistungsverteilung im wesentlichen etwa eine Rechteckform (Π-Form) voreingestellt oder einstellbar ist.

17. Vorrichtung nach Anspruch 12 oder 13, **dadurch gekennzeichnet, dass** die Leistungsverteilung als Funktion des Ortes asymmetrisch voreingestellt oder einstellbar ist.

18. Vorrichtung nach einem oder mehreren der Ansprüche 11 bis 17, **dadurch gekennzeichnet, dass** die Leistungsverteilung zeitlich variierbar ist.

19. Vorrichtung nach einem oder mehreren der Ansprüche 11 bis 18, **dadurch gekennzeichnet, dass** wenigstens eine geometrische Größe des Resonators, zumindest relativ zu wenigstens einer anderen geometrischen Größe des Resonators, voreingestellt oder einstellbar ist.

20. Vorrichtung nach Anspruch 19, **dadurch gekennzeichnet, dass** die Breite des Spaltes des Resonators voreingestellt oder einstellbar ist.

21. Vorrichtung nach Anspruch 11, **dadurch gekennzeichnet, dass** sich die Vertiefung etwa in Form eines Grabens in der Decke von einer Kammerwand bis zur anderen erstreckt.

22. Vorrichtung nach Anspruch 11 oder 21, **dadurch gekennzeichnet, dass** die Tiefe der Vertiefung voreingestellt oder einstellbar ist.

23. Vorrichtung nach einem der Ansprüche 11 oder 22, **dadurch gekennzeichnet, dass** die Breite eines Randes oder mehrerer Ränder der Vertiefung quer zur Richtung der Führung des Bedruckstoffes voreingestellt oder einstellbar ist oder sind.

24. Vorrichtung nach einem der Ansprüche 11 oder 22 bis 23, **dadurch gekennzeichnet, dass** der vom Mikrowelleneintritt in die Hohlkammer gesehen jenseitig vom Spalt angeordnete Hohlkammerbereich wenigstens einen einwärts in die Hohlkammer gerichteten Kragenrand als Begrenzungsflächenabschnitt für den Spalt aufweist.

25. Vorrichtung nach einem der Ansprüche 11 bis 24, **dadurch gekennzeichnet, dass** der vom Mikrowelleneintritt in die Hohlkammer gesehen diesseitig vom Spalt angeordnete Hohlkammerbereich wenigstens einen einwärts in die Hohlkammer gerichteten Kragenrand als Begrenzungsflächenabschnitt für den Spalt aufweist.

26. Vorrichtung nach Anspruch 24 oder 25, **dadurch gekennzeichnet, dass** die Breite eines Kragenrandes oder mehrerer Kragenränder quer zur Richtung der Führung des Bedruckstoffes voreingestellt oder einstellbar ist oder sind.

27. Vorrichtung nach einem der Ansprüche 11 bis 26, **dadurch gekennzeichnet, dass** der vom Mikrowelleneintritt in die Hohlkammer gesehen diesseitig vom Spalt angeordnete Hohlkammerbereich wenigstens einen die Hohlkammer wenigstens teilweise in Kammerbereiche teilenden Trennwandabschnitt aufweist, der parallel zur Führungsrichtung des Bedruckstoffes verläuft.

28. Vorrichtung nach Anspruch 27, **dadurch gekennzeichnet, dass** an die Kammerbereiche jeweils eine separate Mikrowellenquelle angeschlossen ist.

29. Vorrichtung nach Anspruch 27, **dadurch gekennzeichnet, dass** an die Kammerbereiche eine gemeinsame Mikrowellenquelle angeschlossen ist, die zur Versorgung der Kammerbereiche über einen Leistungsaufteiler (Powersplitter) verfügt.

30. Vorrichtung nach einem der Ansprüche 27-29, **dadurch gekennzeichnet, dass** der Trennwandabschnitt wenigstens an einer Seite eine parallel zur Führungsebene des Bedruckstoffes durch den Spalt orientierte Blende aufweist.

31. Vorrichtung nach Anspruch 30, **dadurch gekennzeichnet, dass** der Abstand der Blende von der zum Spalt weisenden Kante des Trennwandabschnittes voreingestellt oder einstellbar ist oder sind.

32. Vorrichtung nach einem oder mehreren der Ansprüche 11-31, **dadurch gekennzeichnet, dass** als Resonator ein sogenannter TE101-Applikator vorgesehen ist.

## Claims

1. Method for heating printing material, in particular with toner on it and in an electrophotographically operating printing machine, with at least one stationary microwave formed by at least one hollow chamber resonator (1, 2), said printing material being guided through a gap of the resonator and the power distribution of the microwave applied by the resonator being specifically formed and configured for the respective requirement,
**characterized in that**
the end surface of the resonator facing away from the microwave entry side (4) is closed by a chamber cover (11) having a recess (12) extending in the direction parallel to the guidance direction of the printing material, and that the depth of the recess or the width (l) of one edge or of several edges of the recess is set in a direction transverse to the guidance direction of the printing material.

2. Method as in claim 1, **characterized in that** the power distribution is set or changed as a function of the location.

3. Method as in claim 2, **characterized in that** the power distribution is set or changed across the width in a direction transverse to the guidance direction of the printing material.

4. Method as in claim 2 or 3, **characterized in that** the power distribution is essentially divided into three regions as a function of the location, namely into two regions from one wall of the resonator toward the center, in which regions the power increases steadily (flank) and between which is located a region having the form of a curve displaying more or less curvature such that essentially a trapeze shape results, and that the steepness of the flanks is set or changed.

5. Method in accordance with one of claims 2 through 4, **characterized in that** the power distribution progresses as a function of the location in essentially the form of a trapeze, and that the curvature of the central base region of this trapeze is set or changed, in particular, in view of its positive (convex) or its negative (concave) curvature or in view of an absence of such a curvature (flattering).

6. Method as in claims 4 and 5, **characterized in that** the form of the progression of the power distribution is essentially set to approximately represent a rectangular form (Π form).

7. Method as in claim 2 or 3, **characterized in that** the power distribution is set as a function of the location asymmetrically with respect to the central taxis.

8. Method as in one or more of the previous claim, **characterized in that** the power distribution is time-varied.

9. Method as in one or more of the previous claims, **characterized in that** at least one geometric parameter of the resonator is set or changed relative to at least one other geometric para meter of the resonator.

10. Method as in claim 9, **characterized in that** the width of the gap of the resonator is set or changed.

11. Device for heating a printing material, in particular with toner on it and in an electrophotographically operating printing machine, said device comprising at least one resonator having at least one hollow chamber (1,2) for microwaves emitted by a microwave emitter, a microwave source or a microwave generator generating at least one stationary microwave and having a gap through which the printing material can be guided, said resonator being specifically designed and configured for a microwave that is specifically applied by the resonator for a power distribution that has been prespecified and set for the respective requirement,
**characterized in that**
the end surface of the resonator facing away from the microwave entry side (4) is closed by a chamber cover (11) having a recess (12) extending in the direction parallel to the guidance direction of the printing material.

12. Device as in claim 11 **characterized in that** the power distribution is preset or can be set as a function of the location.

13. Device as in claim 12, **characterized in that** the power distribution is preset or can be set across the width in a direction transverse to the guidance direction of the printing material.

14. Device as in claim 11 or 12, **characterized in that** the power distribution is essentially divided into three regions as a function of the location, namely into two regions from one wall of the resonator toward the center, in which regions the power increases steadily (flank) and between which is located a region having the form of a curve displaying more or less curvature such that essentially a trapeze shape results, and that the steepness of the flanks is preset or can be set.

15. Device as in one of claims 11 through 13, **characterized in that** the power distribution progresses as a function of the location in essentially the form of a trapeze, and that the curvature of the central base region of this trapeze is preset or can be set, in particular in view of its negative or positive curvature or in view of flattening.

16. Device as in claim to and 15, **characterized in that** the form of the progression of the power distribution is essentially preset or can be set to approximately represent a rectangular form (π form).

17. Device as in claim 12 or 13, **characterized in that** the power distribution is preset or can be set asymmetrically as a function of the location.

18. Device as in one or more of claims 11 through 17, **characterized in that** the power distribution is time-varied.

19. Device as in one or more of claims 1 through 18, **characterized in that** at least one geometric parameter of the resonator is preset or can be set relative to at least one other geometric parameter of the resonator.

20. Device as in claim 19, **characterized in that** the width of the gap of the resonator is preset or can be set.

21. Device as in claim 11, **characterized in that** the recess extends approximately in the form of a canal in the cover from one chamber wall to the other.

22. Device as in claim 11 or 21, **characterized in that** the depth of the recess is preset or can be set.

23. Device as in one of claims 11 or 22, **characterized in that** the width of one edge or of several edges of the recess is preset or can be set in a direction transverse to the guidance direction of the printing material.

24. Device as in one of claims 19 or 22 through 23, **characterized in that**, viewed from the microwave entry into the hollow chamber, the hollow chamber region located on the other side of the gap has at least one collar edge directed inward into the hollow chamber, said collar edge acting as a delimiting surface section for the gap.

25. Device as in one of claims 11 through 24, **characterized in that**, viewed from the microwave entry into the hollow chamber, the hollow chamber region located on this side of the gap has at least one collar edge directed inward into the hollow chamber, said collar edge acting as a delimiting surface section for the gap.

26. Device as in claim 24 or 25, **characterized in that** the width of one collar edge or of several collar edges is preset in a direction transverse to the guidance direction of the printing material.

27. Device as in one of claims 11 through 26, **characterized in that**, viewed from the microwave entry into the hollow chamber, the hollow chamber region located on this side of the gap has at least one dividing wall section dividing the hollow chamber at least partially into chamber regions, said dividing wall section extending parallel to the guidance direction of the printing material.

28. Device as in claim 27, **characterized in that** one separate microwave source is connected to each chamber region.

29. Device as in claim 27, **characterized in that**, connected to the chamber regions, is one shared microwave source that comprises a power splitter for supplying the chamber regions.

30. Device as in one of claims 27 through 29, **characterized in that** the dividing wall section comprises, at least on one side, a diaphragm that is aligned parallel to the guidance plane of the printing material through the gap.

31. Device as in claim 30, **characterized in that** the distance of the diaphragm from the edge of the dividing wall section facing the gap is preset or can be set.

32. Device in accordance with one or more of claims 11 through 31, **characterized in that** a so-called TE101 applicator is provided as the resonator.

## Revendications

1. Procédé d'échauffement d'un support d'impression, en particulier avec du toner, notamment dans une imprimante fonctionnant en mode électrophotographique, avec au moins un faisceau de micro-ondes stationnaires produit par au moins un résonateur à enceinte creuse (1, 2), le support d'impression passant par une fente du résonateur et la répartition de la puissance du faisceau de micro-ondes appliqué par le résonateur étant conçue ou configurée de manière ciblée pour le besoin spécifique, **caractérisé en ce que** la face d'extrémité opposée à la face d'entrée des micro-ondes (4) du résonateur est obturée par un plafond d'enceinte (11) présentant une cavité (12) s'étendant dans la direction parallèle à la direction de guidage du support d'impression, et **en ce que** la profondeur de la cavité ou la largeur (l) d'un ou plusieurs bords de la cavité est ajustée transversalement à la direction de guidage du support d'impression.

2. Procédé selon la revendication 1, **caractérisé en ce que** la répartition de la puissance est ajustée ou modifiée en fonction du lieu.

3. Procédé selon la revendication 2, **caractérisé en ce que** la répartition de la puissance est ajustée ou modifiée sur la largeur transversalement à la direction de guidage du support d'impression.

4. Procédé selon la revendication 2 ou 3, **caractérisé en ce que** la répartition de la puissance est ajustée en fonction du lieu de façon à créer sensiblement trois zones, soit deux zones entre une paroi du résonateur et vers le centre dans lesquelles la puissance augmente continuellement (front) et entre lesquelles se trouve une zone dont la forme suit une ligne plus ou moins recourbée de façon à créer sensiblement la forme d'un trapèze et **en ce que** la pente des fronts est ajustée ou modifiée.

5. Procédé selon l'une quelconque des revendications 2 à 4, **caractérisé en ce que** la répartition de la puissance se fait sensiblement selon la forme d'un trapèze en fonction du lieu et **en ce que** la courbure de la zone de base centrale de ce trapèze est ajustée ou modifiée et ce, notamment dans sa courbure positive (convexe) ou négative (concave) ou pour l'absence d'une telle courbure (aplatissement).

6. Procédé selon les revendications 4 et 5, **caractérisé en ce que** la courbe de la répartition de la puissance est ajustée de façon à avoir sensiblement une forme rectangulaire (forme π).

7. Procédé selon la revendication 2 ou 3, **caractérisé en ce que** la répartition de la puissance est ajustée, en fonction du lieu, de manière asymétrique par rapport à l'axe central.

8. Procédé selon l'une ou plusieurs des revendications précédentes, **caractérisé en ce que** la répartition de la puissance varie dans le temps.

9. Procédé selon l'une ou plusieurs des revendications précédent, **caractérisé en ce qu'**au moins une grandeur géométrique du résonateur est ajustée ou modifiée, au moins relativement, par rapport à au moins une autre grandeur géométrique du résonateur.

10. Procédé selon la revendication 9, **caractérisé en ce que** la largeur de la fente du résonateur est ajustée ou modifiée.

11. Dispositif d'échauffement d'un support d'impression, en particulier avec du toner, notamment dans une imprimante fonctionnant en mode électrophotographique et comprenant au moins un résonateur avec au moins une enceinte creuse (1, 2) des micro-ondes émises par un émetteur, une source ou un générateur de micro-ondes produisant au moins un faisceau de micro-ondes stationnaires et comprenant une fente par laquelle le support d'impression passe, le résonateur étant conçu et configuré de manière ciblée pour une répartition de la puissance du faisceau de micro-ondes appliqué par le résonateur pour le besoin spécifique, **caractérisé en ce que** la face d'extrémité opposés à la face d'entrée des micro-ondes (4) du résonateur est obturée par un plafond d'enceinte (11) présentant une cavité (12) s'étendant dans la direction parallèle à la direction de guidage du support d'impression.

12. Dispositif selon la revendication 11, **caractérisé en ce que** la répartition de la puissance est pré-ajustée ou ajustable en fonction du lieu.

13. Dispositif selon la revendication 12, **caractérisé en ce que** la répartition de la puissance est pré-ajustée ou ajustable sur la largeur transversalement à la direction de guidage du support d'impression.

14. Dispositif selon la revendication 11 ou 12, **caractérisé en ce que** la répartition de la puissance est ajustée en fonction du lieu de façon à créer sensiblement trois zones, soit deux zones entre une paroi du résonateur et vers le centre dans lesquelles la puissance augmente continuellement (front) et entre desquelles se trouve une zone dont la forme suit une ligne plus ou moins recourbée de façon à créer sensiblement la forme d'un trapèze et **en ce que** la pente des fronts est ajustée ou ajustable.

15. Dispositif selon l'une quelconque des revendications 11 à 13, **caractérisé en ce que** la répartition de la puissance se fait sensiblement selon la forme d'un trapèze en fonction du lieu et **en ce que** la courbure de la zone de base centrale de ce trapèze est pré-ajustée ou ajustable et ce, notamment dans sa courbure positive (convexe) ou négative (concave) ou pour l'absence d'une telle courbure (aplatissement).

16. Dispositif selon les revendications 14 et 15, **caractérisé en ce que** la courbe de la répartition de la puissance est pré-ajustée ou ajustable de façon à avoir sensiblement une forme rectangulaire (forme π).

17. Dispositif selon la revendication 12 ou 13, **caractérisé en ce que** la répartition de la puissance est pré-ajustée ou ajustable de manière asymétrique en fonction du lieu.

18. Dispositif selon l'une ou plusieurs des revendications 11 à 17, **caractérisé en ce que** la répartition de la puissance varie dans le temps.

19. Dispositif selon l'une ou plusieurs des revendications 11 à 18, **caractérisé en ce qu'**au moins une grandeur géométrique du résonateur est pré-ajustée ou ajustable, au moins relativement par rapport à au moins une autre grandeur géométrique du résonateur.

20. Dispositif selon la revendication 19, **caractérisé en ce que** la largeur de la fente du résonateur est pré-ajustée ou ajustable.

21. Dispositif selon la revendications 11, **caractérisé en ce que** la cavité a approximativement la forme d'une raie dans le plafond passant d'une paroi de l'enceinte à l'autre.

22. Dispositif selon la revendication 11 ou 21, **caractérisé en ce que** la profondeur de la cavité est pré-ajustée ou ajustable.

23. Dispositif selon la revendication 11 ou 22, **caractérisé en ce que** la largeur d'un ou plusieurs bords de la cavité est pré-ajustée ou ajustable transversalement à la direction de guidage du support d'impression.

24. Dispositif selon l'une quelconque des revendications 11 ou 22 à 23, **caractérise en ce que** la zone de l'enceinte creuse disposée de l'autre côté de la fente, vue de l'entrée des micro-ondes dans l'enceinte creuse, comprend au moins un rebord de col orienté vers l'ultérieur de l'enceinte creuse pour constituer une section de surface de délimitation.

25. Dispositif selon l'une quelconque des revendications 11 à 24, **caractérisé en ce que** la zone de l'enceinte creuse disposée de ce côte-ci de la fente, vue de l'entrée des micro-ondes dans l'enceinte creuse, comprend au moins un rebord de col orienté vers l'intérieur de l'enceinte creuse pour constituer une section de surface de délimitation.

26. Dispositif selon la revendication 24 ou 25, **caractérisé en ce que** la largeur d'un ou plusieurs rebords de col est pré-ajustée ou ajustable transversalement à la direction de guidage du support d'impression.

27. Dispositif selon l'une quelconque des revendications 11 à 26, **caractérisé en ce que** la zone de l'enceinte creuse disposée en deçà de la fente, vue de l'entrée des micro-ondes dans l'enceinte creuse, comprend au moins une section de paroi divisant l'enceinte creuse au moins partiellement en plusieurs zones d'enceinte, cette section de paroi étant orientée parallèlement à la direction de guidage du support d'impression.

28. Dispositif selon la revendication 27, **caractérisé en ce qu'**une source séparée de micro-ondes est associée à chacune de ces zones de l'enceinte.

29. Dispositif selon la revendication 27, **caractérisé en ce qu'**une source de micro-ondes collective est associée à ces zones de l'enceinte, cette source disposant d'un répartiteur de puissance (power splitter) pour alimenter les zones de l'enceinte.

30. Dispositif selon l'une quelconque des revendications 27 à 29, **caractérisé en ce que** la section de paroi comprend, sur au moins un côté, un diaphragme orienté parallèlement à la direction de guidage du support d'impression passant par la fente.

31. Dispositif selon la revendication 30, **caractérisé en ce que** l'écartement entre le diaphragme et le bord de la section de paroi orienté vers la fente est pré-ajusté ou ajustable

32. Dispositif selon l'une ou plusieurs des revendications 11 à 31, **caractérisé en ce que** le résonateur prévu est un applicateur TE101.
